# EUROPÄISCHE PATENTANMELDUNG

(11) **EP 1 679 266 A1**
(43) Veröffentlichungstag der Anmeldung: **12.07.2006**
(21) Anmeldenummer: 06100114.5
(22) Anmeldetag: 05.01.2006
(51) Int. Cl.: B65D 35/28

(54) **Zahnpastaspender**

(30) Priorität: 05.01.2005 CH 162005
(71) Anmelder: Schlunegger, Thomas, 3294 Büren an der Aare (CH)
(72) Erfinder: Schlunegger, Thomas, 3294 Büren an der Aare (CH)
(74) Vertreter: Scheuzger, Beat Otto

(57) **Zusammenfassung**

Der Zahnpastaspender dient zur Abgabe von Zahnpastaportionen aus elastisch verformbaren Zahnpastatuben und weist einen Tubenträger (16) auf, der von einem mittigen Gewindeloch zur Aufnahme der Schraubmündung einer Zahnpastatube (26) durchsetzt wird, die von oben in das Gewindeloch eingeschraubt wird. Beidseits der Tube (26) sind am Tubenträger (16) Drücker (32,33) um eine horizontale Achse schwenkbar angeordnet. Die Drücker (32,33) können Verschlussflügel (42,43) aufweisen, die die Zahnpastatube in Ruhestellung von unten her verschliessen.

Zur Betätigung werden die beiden Drücker (32,33) gegeneinander bewegt und drücken die Tube (26) zusammen, so dass die gewünschte Menge an Zahnpasta ausgedrückt werden kann. Die Drücker, deren gegenseitiges Verschwenken gekoppelt sind, können auch über mechanische Verbindungselemente durch einen Druck einer eingesetzten Zahnbürste betätigt werden. Die Ruhestellung des Zahnpastaspenders wird durch die elastische Rückstellkraft der Zahnpastatube erreicht, die durch besondere, zusätzliche Rückstellmittel verstärkt werden kann.

## Beschreibung

Die vorliegende Erfindung betrifft einen Zahnpastaspender nach dem Oberbegriff des Patentanspruches 1.

Zahnpastaspender sind Vorrichtungen, die dazu dienen, aus Tuben oder anderen Behältern, die Zahnpasta enthalten, eine gewünschte Menge an Zahnpasta abzumessen und diese auf eine Zahnbürste aufzutragen.

Zahnpasta ist im allgemeinen in Tuben abgefüllt erhältlich. Dies ist eine vorteilhafte Lösung, Zahnpasta unter reinen Bedingungen abzufüllen, zu lagern und zu vertreiben. Bei der Benutzung der Tuben stellen sich deren Nachteile heraus; je nachdem wie stark auf die Tube gedrückt wird, was mit der Hand vorgenommen wird, tritt mehr oder weniger Zahnpasta aus der Tube aus, und eine gewünschte passende Dosierung ist schwierig. Ausserdem kommt es oft vor, dass die Tube nach Gebrauch nicht oder nur unvollständig verschlossen wird, da die meisten Verschlüsse in einem aufzuschraubenden Deckel bestehen. Ist die Paste zu flüssig, tritt beim Liegen der Tube Zahnpasta aus und verschmutzt die Umgebung; ist sie weniger flüssig, trocknet der an der Öffnung befindliche Anteil der Paste aus und verhärtet, so dass der nächste Gebrauch erschwert oder verunmöglicht wird. Ein weiterer Nachteil besteht bei Zahnbürsten, die einen gerundeten Griff aufweisen und sich nicht ohne umzukippen auf eine horizontale ebene Fläche ablegen lassen, darin, dass das Abschrauben des Tubenverschlusses, das Ergreifen der Tube und das Ausdrücken der gewünschten Menge an Zahnpasta alles mit einer Hand vorgenommen werden muss, da die andere Hand die Zahnbürste hält.

Es sind bereits mehrere Zahnpastaspender bekannt geworden. Dabei handelt es sich um Geräte, die an einer Wand - in der Regel der Badezimmerwand - angebracht werden und die eine mit der Öffnung senkrecht nach unten weisende Zahnpastatube im wesentlichen senkrecht eingespannt aufweisen. Alternativ ist die Tube durch einen im wesentlichen zylindrischen Behälter ersetzt.

Solche bekannten Geräte, in denen sich eine eingespannte oder sonst wie befestigte Zahnpastatube befindet bzw. die eine solche Tube aufnehmen, sind beispielsweise in den deutschen Offenlegungsschriften DE-A1-199 21 585 und DE-U1-299 10 526 beschrieben. Dabei handelt es sich um Vorrichtungen, bei denen eine senkrecht angebrachte Zahnpastatube mittels zweier zusammenwirkender Walzen, zwischen denen die Tube eingeklemmt ist, portionenweise dadurch entleert wird, dass das Walzenpaar von oben nach unten wandert und dabei die Tube nach und nach ausdrückt.

Die in der deutschen Offenlegungsschrift DE-A1-195 29 996 beschriebene Vorrichtung benötigt einen eigenen Zahnpastabehälter und ist nicht für Tuben geeignet. Die Zahnpasta wird durch eine Pumpwirkung, ausgeübt über eine Pumptaste, aus dem Behälter gepresst.

Die bekannten Vorrichtungen zur Abgabe von Zahnpasta sind mechanisch aufwendig, wenig ästhetisch und/oder bakteriologisch nicht unbedenklich. Die Dosierung der Zahnpasta ist bei einigen Geräten ungenau, wobei kleine Portionen gar nicht möglich sind. Ausserdem sind die bekannten Spender nur umständlich und meist unvollständig zu reinigen.

Die vorliegende Erfindung hat sich die Aufgabe gestellt, die Nachteile der bekannten Vorrichtungen zu überwinden und einen einfachen, leicht zu bedienenden und funktionsgerechten Zahnpastaspender anzugeben. Die Erfindung löst diese Aufgabe und ist im kennzeichnenden Teil des Patentanspruches 1 definiert; vorteilhafte oder bevorzugte Ausführungsformen bilden den Gegenstand der abhängigen Ansprüche.

Im erfindungsgemässen Zahnpastaspender werden Zahnpastatuben verwendet, die aus einem thermoplastischen Kunststoff bestehen und sich elastisch verhalten, nämlich nach seitlicher mechanischer Beanspruchung die Tendenz haben, in ihre ursprüngliche Form zurückzukehren, wenn die Beanspruchung aufgehoben ist. Die Erfindung eignet sich nicht für Tuben aus Zinn und ähnlichen plastisch verformbaren Materialien; dies ist kein schwerwiegender Nachteil, weil heutzutage fast alle Zahnpastatuben aus Kunststoff bestehen und elastisch verformbar sind. Diese verbreiteten Tuben sind im allgemeinen dazu eingerichtet und vorgesehen, mit dem Schraubverschluss nach unten aufgestellt zu werden. Zu diesem Zweck besitzt der Schraubverschluss der Zahnpastatube eine Grösse, die gleich oder nur wenig kleiner als der Durchmesser der Tube ist, die dadurch standfest wird. Die in der Tube befindliche Zahnpasta hat nur eine relativ geringe Viskosität, so dass die Zahnpasta in der Tube nach unten gegen den Auslass fliesst, wenn die Tube verschlossen wird und mit dem Verschluss nach unten aufgestellt ist, so dass bei der nächsten Benutzung sofort Zahnpasta am Ausfluss verfügbar ist.

Diese relativ geringe Viskosität der Zahnpasta in den elastisch verformbaren Kunststofftuben sowie die eben geschilderten Vorgänge macht sich der erfindungsgemässe Zahnpastaspender zunutze. Dabei reicht die elastische Rückstellkraft der Zahnpastatube in der Regel aus, um nach Entnahme von Zahnpasta den entspannten Zustand wieder einzunehmen, d.h. Tubendrücker, die schwenkbar am Zahnpastaspender angelenkt sind, in ihre Ausgangsstellung zurückzuführen und gleichzeitig die Tube mittels Klappen oder Flügeln, die an den Drückern angeordnet sind, gegen das Ausfliessen weiterer Zahnpasta und gegen das Austrocknen an der Tubenmündung zu schützen. Es wird jedoch aus Sicherheitsgründen bevorzugt, eine Einrichtung zur drehschlüssigen Verbindung der zwei Tubendrücker im Gegensinn vorzusehen und ausserdem ein oder mehrere Federelemente zur Erhöhung der von der elastischen Zahnpastatube bereitgestellten Rückstellkraft einzubauen.

Dabei ist das genannte Federelement bevorzugt eine Druckfeder, welche an der Einrichtung zur drehschlüssigen Verbindung der beiden Tubendrücker angreift und die Drücker in Richtung ihrer Ruhestellung vorspannt. Die Einrichtung zur drehschlüssigen Verbindung der beiden Tubendrücker besteht vorzugsweise in zwei miteinander kämmenden Zahnrädern, die sich im Inneren des Gehäuses des Zahnpastaspenders (hinter dessen Vorderwand) befinden und jeweils auf einem Drehbolzen drehfest angeordnet sind. Da die Drücker nur einen relativ kleinen Drehwinkel zwischen der Ruhestellung und der Arbeitsstellung ausführen, genügt es, anstelle voller Zahnräder lediglich Zahnsegmente vorzusehen.

Eine Alternative zur synchronisierten Bewegung der beiden Tubendrücker besteht in einem einfachen Hebelwerk, das für eine synchrone, aber entgegengesetzt gerichtete Bewegung der Drücker sorgt. Dieses Hebelwerk ist über Drehbolzen drehfest mit den Tubendrückern verbunden und kann ebenfalls im Inneren des Gehäuses untergebracht werden.

Die Tubendrücker sind bevorzugt in Ausschnitte des Tubenträgers eingesetzt, durch welche die Drehbolzen hindurchgehen, und drehfest mit diesen Bolzen verbunden. Durch geeignete Formgebung der Tubendrücker ist es möglich, diese von den Drehbolzen in Radialrichtung abziehbar zu machen, wodurch eine gründliche Reinigung des Zahnpastaspenders erleichtert wird.

Gegenüber bekannten Lösungen zeichnet sich der erfindungsgemässe Zahnpastaspender durch besonders einfache Bedienung aus. Er ist zudem bequem und trotzdem gründlich zu reinigen. Ein ungewolltes Ausfliessen von Zahnpasta im Ruhezustand wird durch einen besonderen, federbelasteten Klappenverschluss verhindert, der gleichzeitig mit einer Druckbelastung der Zahnpastatube geöffnet wird und demgemäss keine besondere Betätigung erfordert.

Zwei Ausführungsbeispiele des Erfindungsgegenstandes sind in der Zeichnung dargestellt, und diese Ausführungen sollen anschliessend zwecks näherer Erläuterung der Erfindung beschrieben werden. In der Zeichnung stellen dar:
Fig. 1 eine Vorderansicht eines Zahnpastaspenders gemäss der ersten Ausführungsform in Ruhestellung;
Fig. 2 eine Vorderansicht des Zahnpastaspenders nach Fig. 1 in Arbeitsstellung;
Fig. 3 eine Seitenansicht des Zahnpastaspenders nach Fig. 1 mit eingesetzter Zahnpastatube und aufgelegter Zahnbürste;
Fig. 4 eine Draufsicht des Zahnpastaspenders nach Fig. 1 mit eingesetzter Zahnpastatube;
Fig. 5 eine Rückansicht des Zahnpastaspenders nach Fig. 1 mit eingesetzter Zahnpastatube;
Fig. 6 eine Draufsicht des Tubenträgers des Zahnpastaspenders nach Fig. 1;
Fig. 7 eine teilgeschnittene Vorderansicht einer zweiten Ausführungsform in Ruhestellung;
Fig. 8 eine teilgeschnittene Vorderansicht der zweiten Ausführungsform in einer ersten Bedienungsstellung;
Fig. 9 eine teilgeschnittene Vorderansicht der zweiten Ausführungsform in einer zweiten Bedienungsstellung;
Fig. 10 eine teilgeschnittene Seitenansicht der zweiten Ausführungsform in Ruhestellung; und
Fig. 11 eine perspektivische Ansicht der zweiten Ausführungsform in Ruhestellung.

In den Figuren bezeichnen die gleichen Bezugszeichen für beide Ausführungsformen gleiche oder ähnliche Teile bzw. Teile mit der gleichen Funktion.

In den Fig. 1 bis 6 ist eine erste Ausführungsform des erfindungsgemässen Geräts dargestellt. Wie aus der Zeichnung hervorgeht (siehe insbesondere die Figuren 1 und 2), ist der Zahnpastaspender verhältnismässig einfach aufgebaut. Er weist ein flaches Gehäuse 10 auf, das beliebig geformt sein kann und beim dargestellten Beispiel oval ausgestaltet ist. Dieses Gehäuse 10 ist zum Anbringen an eine im wesentlichen senkrechte (nicht dargestellte) Wand vorgesehen und weist zum Zwecke der Befestigung mehrere Schraubenlöcher 12 auf (von denen zwei gezeigt sind). Das Gehäuse 10 enthält eine Mechanik, die weiter unten beschrieben wird. Wie insbesondere in Fig. 2 zu sehen ist, besitzt das Gehäuse 10 keine Rückwand, kann jedoch ohne weiteres mit einer solchen versehen werden, beispielsweise um ein Verschmutzen der Mechanik zu verhüten.

An der Vorderwand 14 des Gehäuses 10 ist ein Tubenträger 16 angeformt, der als waagerechte Platte ausgebildet ist. Der Träger 16 wird von zwei in einer horizontalen Ebene im Abstand angebrachten Bohrungen 18 durchsetzt, die durch die Vorderwand 14 des Gehäuses 10 hindurchgehen. In diese Bohrungen sind Drehbolzen 20 eingesetzt, die vorn in Bolzenköpfen 22 enden.

In den Tubenträger 16 ist ein senkrechtes Gewindeloch 24 mit Innengewinde eingeformt, welches zu dem Aussengewinde der Zahnpastatube 26 passt, und eine solche Tube kann nach Abnehmen der Verschlusskappe von oben in das Gewindeloch 24 eingeschraubt werden. Dabei ist die Dicke des Tubenträgers 16 so gewählt, dass die Mündung 28 der Zahnpastatube 26 nach unten etwas über den Tubenträger 16 hinausragt (Fig. 2).

Der Tubenträger 16 kann hierbei austauschbar gestaltet sein, so dass Tubenträger 16 mit unterschiedlichen Gewindelöchern 24, angepasst an die Zahnpastatube, eingesetzt werden können.

Der Tubenträger 16 ist mit zwei seitlichen, zueinander parallelen Einschnitten 30 beidseits seiner Mittelachse A versehen, die senkrecht zur Vorderwand 14 des Gehäuses 10 verläuft, wobei die Einschnitte auch parallel zur Mittelachse A verlaufen und jeweils den gleichen Abstand von dieser Achse A aufweisen (Fig. 6). Der entsprechend geformte untere Bereich 34 bzw. 35 von zwei etwa L-förmigen Drückern 32, 33, die zueinander spiegelbildlich geformt sind, ist von einer Bohrung 36 durchsetzt, in welche jeweils ein Drehbolzen 20 derart eingeführt ist, dass er zunächst den vorderen Bereich des Tubenträgers 16, dann die Bohrung 36 im unteren Teil 34 eines Drückers, sodann den restlichen Teil des Tubenträgers mit der Bohrung 18 und schliesslich die GehäuseVorderwand 14 durchsetzt und dann frei nach hinten ins Gehäuse 10 hineinragt. Dabei ist eine drehfeste Verbindung zwischen jedem Drehbolzen 20 und dem zugehörigen Drücker mit der Bohrung 36 im unteren Drückerbereich 34 vorgesehen. Diese Verbindung ist in den Zeichnungen nicht dargestellt und kann auf vielfältige, bekannte Weise verwirklicht werden, beispielsweise indem der Bolzen 20 mit einer Keilnut und die Bohrung 36 mit einem dazu passenden Längskeil versehen ist, oder indem der Bolzen 20 seitlich abgeflacht und die Bohrung 36 dazu passend geformt ist. Auch ist es möglich, die Bohrung 36 so zu dimensionieren, dass der Drehbolzen 20 mit Passitz eingreift, wobei zusätzlich noch ein Verkleben in Betracht kommt. Auch eine Verbindung mittels Gewindegängen ist denkbar.

Auf jedem Drehbolzen 20 ist im Inneren des Gehäuses 10 ein Kupplungsglied 38 bzw. 40 zur Synchronisierung der Drehbewegung des einen Drückers mit derjenigen des anderen Drückers, und zwar im Gegensinn, angebracht. Bei den Kupplungsgliedern kann es sich um Zahnräder handeln, die miteinander kämmen und die auf die inneren, freien Enden der Drehbolzen aufgepresst, aufgeklebt oder auf andere Art und Weise mit dem jeweiligen Drehbolzen drehfest verbunden sind. Wegen des verhältnismässig kleinen Drehwinkels, den die Drücker zur Betätigung des Zahnpastaspenders ausführen müssen, genügt auch schon die Verwendung von Zahnsegmenten.

Es ist ebenfalls möglich, die Drücker 32, 33 mittels eines einfachen Hebelwerks zur gegensinnigen synchronen Bewegung zu koppeln. Dieses Hebelwerk ist nicht dargestellt und wird bevorzugt im Inneren des Gehäuses 10 untergebracht. Jeder Drehbolzen trägt eine Lasche, die an dem einen Bolzen nach oben und am anderen Bolzen nach unten befestigt ist. Die Enden der Laschen sind mit einer Traverse gelenkig verbunden. Dreht sich der eine Bolzen beispielsweise nach links, so wird diese Bewegung über die beiden Laschen und die Traverse in eine entsprechende Bewegung des anderen Drehbolzens nach rechts umgesetzt.

Zum Zurückführen der beiden Drücker in ihre Ausgangsstellung ist beim gezeichneten Beispiel eine Zugfeder 44 an den beiden Zahnrädern 38, 40 angebracht, welche noch eine andere, weiter unten zu beschreibende Aufgabe erfüllt.

An jedem unteren Drückerbereich 34, 35 ist jeweils ein Verschlussflügel 42, 43 (siehe insbesondere Fig. 2) angeformt, der zunächst schräg nach unten geht und dann nach innen abgebogen ist. Die Oberseite der Verschlussflügel 42, 43 ist eben und kann mit einem dichtenden Überzug versehen sein. Wenn sich die Drücker 32, 33 in ihrer Ruhestellung befinden, die durch die Zugfeder 44 angestrebt und herbeigeführt wird, legen sich die beiden Verschlussflügel 42, 43 von unten an die Austrittsöffnung 28 der Zahnpastatube 26 an und dichten diese ab, so dass keine Zahnpasta ausfliessen kann.

Unterhalb der Tubenmündung 26 ist im Abstand eine Zahnbürstenauflage 46 am Gehäuse angebracht, d.h. meist an dessen Vorderwand 14 angeformt, und zwar in einem solchen Abstand vom Tubenträger 16, dass Platz für eine Zahnbürste 48 und die darauf aufzutragende Portion an Zahnpasta bleibt. Diese Auflage 46 kann so ausgebildet sein, dass die Zahnbürste 48 vorübergehend festgehalten, beispielsweise zwischen horizontalen Blattfedern eingeklemmt wird.

Sämtliche Teile des Zahnpastaspenders können aus passenden thermoplastischen bzw. elastomeren Kunststoffen hergestellt werden, wofür Spritzguss in Betracht kommt, wobei besondere Teile wie die Zugfeder 44 wegen der besonderen, an sie gestellten Anforderungen aus Metall bestehen.

Der erfindungsgemässe Zahnpastaspender wird wie folgt betätigt und verwendet:

Zunächst wird eine Zahnpastatube bereitgestellt, die aus einem elastisch nachgiebigen Material besteht, in der Regel aus einem entsprechenden thermoplastischen Kunststoff mit ausreichender Härte und Wandstärke. Dann wird der Verschluss der Tube abgeschraubt und das gegebenenfalls vorhandene Versiegelungshäutchen entfernt. Danach wird die Zahnpastatube mit dem offenen Deckelgewinde nach unten in die Halterung 16 soweit wie möglich eingeschraubt, aber so, dass der flache Klemmverschluss am Unterteil der Tube senkrecht zum Gehäuse 10 steht. Dabei steht die Mündung der Tube über die Halterung 16 einige Millimeter nach unten vor.

Der Zahnpastaspender befindet sich nun in der Stellung, die in Fig. 1 dargestellt ist. Die Verschlussflügel 42, 43 liegen von unten an der Tubenmündung an und werden dort durch die Kraft der Feder 44 festgehalten, welche bestrebt ist, über die Zahnräder 38, 40 die Drücker 32, 33 auseinander zu drücken.

Als Nächstes (siehe Fig. 2) wird die Zahnbürste 48 auf die Zahnbürstenauflage 46 gelegt und gegebenenfalls dort angeklemmt. Nun wird eine seitliche Kraft auf einen oder beide Drücker 32, 33 ausgeübt, wobei es ausreicht, nur einen Drücker zu betätigen, da die beiden Drücker mechanisch miteinander verbunden sind. Durch die Schwenkbewegung der Drücker wird die Zahnpastatube geöffnet, indem die Verschlussflügel 42, 43 nach unten verschwenkt werden. Die oberen Bereiche der Drücker 32, 33 drücken auf die Tube 26, so dass eine bestimmte Menge Zahnpaste aus der Tube ausfliesst und sich auf die Borsten der Zahnbürste 48 legt. Die Menge an herausgedrückter Zahnpasta wird durch die Kraft geregelt, die auf die beiden Drücker ausgeübt wird, und die Zeit, in der diese Betätigung beibehalten wird.

Wenn sich nun genügend Zahnpasta auf der Zahnbürste befindet, wird diese bis zur Tubenöffnung 28 angehoben und von der Halterung 46 abgezogen. Gleichzeitig werden die beiden Drücker losgelassen, die infolge der Kraft der Feder 44 in ihre Ruhelage zurückkehren. Durch das Abstreichen der Zahnbürste wird die Tubenöffnung 28 von überschüssiger Zahnpasta befreit. Die zurückgeschwenkten Drücker 32, 33 verschliessen nun wieder die Zahnpastatube.

Die Fig. 7 bis 11 zeigen eine zweite Ausführungsform des erfindungsgemässen Geräts, die eine noch einfachere Bedienung erlaubt, und zwar mit nur einer Hand.

Wie insbesondere in Fig. 11 zu sehen ist, besitzt die zweite Ausführungsform einen ganz ähnlichen Aufbau wie die erste Ausführungsform. Diese zweite Ausführungsform weist ebenfalls ein flaches Gehäuse 10 mit Schraubenlöchern 12 und einer Vorderwand 14, einen Tubenträger 16 für eine mit der Öffnung nach unten eingesetzte Zahnpastatube 26, und zwei in den Tubenträger 16 schwenkbar eingesetzte L-förmige Drücker 32, 33 auf. Ebenfalls sind die Drehbolzen 20 (Fig. 10), die in Bohrungen des Tubenträgers 16 eingesetzt sind und durch die Vorderwand 14 des Gehäuses 10 in dessen Inneres ragen, dort mit Zahnrädern bzw. Zahnsegmenten 38, 40 versehen, die mit einer Zugfeder 44 gekoppelt sind.

Das Gehäuse 10 ist seitlich mit einem Befestigungswinkel 50 (Fig. 7-9 und 11) versehen, der eine seitlich abstützende Befestigung des Zahnpastaspenders an der Wand z.B. eines Badezimmers erlaubt. Der Befestigungswinkel 50 weist ebenfalls Befestigungslöcher 52 auf; sein Zweck wird weiter unten erläutert.

Ein Unterschied zwischen den Ausführungsformen besteht zunächst darin, dass bei der zweiten Ausführungsform die Zahnbürste 48 von der Seite her auf die Auflage 46A (die der Auflage 46 in den Fig. 1 bis 6 entspricht) gebracht wird. Dabei ist diese Auflage 46A derart ausgestaltet, dass die Zahnbürste 48 nicht mehr von vorn, sondern von der Seite (von rechts in den Fig. 7 bis 11) herangeführt wird. Die Auflage 46A ist seitlich verschiebbar ausgebildet; zu diesem Zweck weist sie als oberen Abschluss eine hintere und eine vordere Gleitschiene 54 mit dem Profil eines liegenden U auf, die parallel einerseits zur Gehäusevorderwand 14 und andererseits zum Tubenträger 16 verlaufen (siehe insbesondere Fig. 10 und 11). Diese Gleitschienen übergreifen entsprechende L-förmige, an der Unterseite des Tubenträgers 16 angeformte Führungsschienen 56.

An der Seite, die der zum Ansetzen der Zahnbürste 48 vorgesehenen Ausnehmung 58 der Auflage 46A entgegengesetzt ist, weist die Auflage 46A (die bei dieser Ausführungsform demgemäss in seitlicher Richtung gegenüber dem Tubenträger 16 verschieblich ist) vorn und hinten je eine Betätigungslasche 60 auf (Fig. 10), die von je einem senkrechten Langloch 62 durchbrochen wird. In diese Langlöcher ragt ein Betätigungszapfen 64, der unten im rechten Winkel an einem Schwenkarm 66 angebracht bzw. angeformt ist, dessen Breite etwas kleiner ist als der freie Abstand zwischen den beiden Betätigungslaschen 60. Der Schwenkarm 66 bildet eine nach unten gerichtete Fortsetzung desjenigen Drückers, welcher der Ausnehmung 58 der Zahnbürstenauflage 46A gegenüberliegt.

Wie aus Fig. 7 bis 10 hervorgeht, besitzt die Zahnbürstenauflage 46A eine Durchlassöffnung 68, die in Bewegungsrichtung der Auflage länglich geformt ist und in Ruhestellung des Gerätes die nach unten gerichtete Öffnung der Zahnpastatube 26 verschliesst. Dieser Zustand ist in Fig. 7 dargestellt. Wenn die gezeigte Zahnbürste 48, die in die Ausnehmung 58 der Auflage 46A hineinragt und an deren Ende zum Anschlag gekommen ist, nun in Fig. 7 nach links gedrückt wird, verschiebt sich die Auflage 46A, und die Tube 26 wird geöffnet, da die Durchlassöffnung 68 unter die Austrittsöffnung der Tube 26 gelangt. Gleichzeitig drückt die Betätigungslasche 60 über den Betätigungszapfen 64 den Drücker 33 und auch den Drücker 32 (der durch den Eingriff der Zahnräder 38, 40 ebenfalls verschwenkt wird, aber in Gegenrichtung zum Drücker 33) in Richtung der Tube 26, an die sie sich anlegen. Diese Situation ist in Fig. 8 dargestellt. Zahnpasta beginnt aus der Tube 26 auf die Zahnbürste 48 zu fliessen bzw. kann nun ausgedrückt werden.

Auf die Zahnbürste wird weiter ein seitlicher, axial gerichteter Druck ausgeübt, d.h. in Fig. 8 nach links, der sich über die Auflage 46A, das Langloch 62 der Lasche 60, den Zapfen 64 und den Schwenkarm 66 auf die Drücker 33, 32 überträgt, wodurch die über die Zahnräder 38 und 40 gekoppelten Drücker zum Zusammendrücken der Zahnpastatube 26 veranlasst werden. Dadurch wird das Ausfliessen von Zahnpasta in geregelter Menge ermöglicht. Dieser Zustand ist in Fig. 9 dargestellt.

Wenn der Benutzer der Meinung ist, eine ausreichende Menge Zahnpasta abgezapft zu haben, zieht er die Zahnbürste nach rechts (in den Figuren 7 bis 11) oder nach vorn aus der Auflage 46A heraus, und da kein Druck mehr auf die Auflage ausgeübt wird, sorgt die Elastizität der Tube 26 sowie die Rückholfeder 44 (Fig. 6 und 10) dafür, dass das Gerät in die in Fig. 7 gezeigte Ruhestellung zurückkehrt. Gleichzeitig wird die Tube durch den oberen, ebenen Bereich der Auflage 46A wieder verschlossen.

Wie aus der obigen Beschreibung hervorgeht, lässt sich der Zahnpastaspender bei der zweiten Ausführungsform einhändig bedienen, indem ein axialer Druck auf die Zahnbürste 48 die Auflage 46A seitlich verschiebt und letztlich auf diese Weise Zahnpasta abgegeben wird. Der Befestigungswinkel 50 dient dazu, die seitliche Schubkraft aufzunehmen, die der Zahnbürste während der Zahnpastaabgabe vom Benutzer auf das Gerät ausgeübt wird.

Die Erfindung ist auf die oben beschriebenen Ausführungsformen nicht eingeschränkt, sondern sie umfasst ausdrücklich alle funktionellen und konstruktiven Äquivalente und die Weiterbildungen des Erfindungsgegenstandes.

Beispielsweise kann die Vorderwand 14 des Gehäuses 10 zumindest im Bereich der eingeschraubten Zahnpastatube 26 transparent ausgeführt und eine Lichtquelle dahinter vorgesehen sein. Dies gestattet neben einer diskreten Raumbeleuchtung die Überwachung des in der Tube verbleibenden Zahnpastavorrats, sofern die Tube ausreichend durchscheinend ist.

Weiterhin kann die Reinigung des erfindungsgemässen Zahnpastaspenders wesentlich erleichtert werden, wenn die Drücker 32, 33 leicht abnehmbar eingebaut werden. Dies lässt sich beispielsweise dadurch erreichen, dass zunächst an gegenüberliegenden Längsseiten abgeflachte Drehbolzen verwendet werden. Sodann sind die unteren Bereiche 34, 35 der Drücker nach unten soweit offen, dass diese von oben über die Drehbolzen geschoben und in Gegenrichtung von ihnen abgezogen werden können. Schliesslich ist es in diesem Fall noch erforderlich, eine Sperre vorzusehen, welche die Drücker auf ihren jeweiligen Bolzen lösbar festhält. Dies kann durch Einsetzen einer ebenen, leicht gewellten Blattfeder erreicht werden.

Bei der zweiten Ausführungsform kann der Betätigungszapfen an der Betätigungslasche 60 und das Langloch 62 am Schwenkarm 66 angebracht sein. Auch kann das Gerät gemäss Fig. 7 bis 11 spiegelbildlich ausgeführt werden, so dass sich der Befestigungswinkel rechts befindet und die Zahnbürste 48 von links einzuschieben ist.

Das Gerät kann als Bausatz geliefert werden und so zusammengebaut werden, dass die Zahnbürste von rechts (wie oben beschrieben), aber auch von links eingeschoben werden kann. Zudem ist vorgesehen, dass der Befestigungswinkel rechtsseitig, linksseitig, oben oder auch unten am Gerät angebracht werden kann, je nach Möglichkeit der Befestigung vor Ort.

## Patentansprüche

1. Zahnpastaspender, der dazu vorgesehen und eingerichtet ist, eine elastisch verformbare Zahnpastatube im wesentlichen senkrecht und mit ihrer Zahnpasta-Austrittsöffnung nach unten aufzunehmen und Zahnpasta in geregelten Mengen abzugeben, **dadurch gekennzeichnet, dass** er folgende Teile aufweist:
ein Gehäuse (10) mit einer Vorderwandung (14), an welcher ein Tubenträger (16) zum Einschrauben des Mündungsstutzens (28) einer Zahnpastatube (26) angebracht ist; sowie
zwei Tubendrücker (32, 33), die am Tubenträger (16) um je eine horizontale, senkrecht zur Vorderwandung des Gehäuses verlaufende Achse (20) in Richtung zur Zahnpastatube (26) und in Gegenrichtung schwenkbar angeordnet und durch Synchronisierungsmittel (20; 38, 40) zur drehschlüssigen Verbindung der zwei Tubendrücker (32, 33) im Gegensinn miteinander verbunden sind,
wobei die Tubendrücker (32, 33) zur Beaufschlagung der Zahnpastatube auf zwei gegenüberliegenden Seiten eingerichtet sind.

2. Zahnpastaspender nach Anspruch 1, **dadurch gekennzeichnet, dass** die Drücker (32, 33) an je einem Drehbolzen (20) befestigt sind, der die genannte senkrecht zur Vorderwandung des Gehäuses verlaufende Achse verwirklicht.

3. Zahnpastaspender nach Anspruch 1 oder 2, **dadurch gekennzeichnet, dass** die Tubendrücker (32, 33) an ihren unteren, unter der Drehachse (20) liegenden Enden mit je einem Verschlussflügel (42, 43) zum Verschliessen der Zahnpastatube (26) versehen sind.

4. Zahnpastaspender nach einem der Ansprüche 1 bis 3, **dadurch gekennzeichnet, dass** die Synchronisierungsmittel (20; 38, 40) im Gehäuse (10) angeordnet und mittels Drehbolzen (20, 22) mit den Drückern (32, 33) formschlüssig verbunden sind.

5. Zahnpastaspender nach einem der Ansprüche 1 bis 4, **dadurch gekennzeichnet, dass** mindestens ein Rückstellelement (44) zum Rückstellen der Drücker (32, 33) in die Ruhestellung vorgesehen ist.

6. Zahnpastaspender nach Anspruch 5, **dadurch gekennzeichnet, dass** das Rückstellelement (44) eine Zugfeder ist, die an den Synchronisierungsmitteln (38, 40) angeordnet ist.

7. Zahnpastaspender nach einem der vorstehenden Ansprüche, **dadurch gekennzeichnet, dass** die beiden Drücker (32, 33) die gleiche Grösse und die gleiche Form und Anordnung spiegelbildlich zur senkrechten Mittelebene des Zahnpastaspenders besitzen.

8. Zahnpastaspender nach einem der vorstehenden Ansprüche, **dadurch gekennzeichnet, dass** der Tubenträger (16) zwei Ausschnitte (30) aufweist, die symmetrisch beidseits der senkrechten Mittelebene des Zahnpastaspenders ausgearbeitet sind, von den Drehbolzen (20) durchsetzt werden und die unteren Bereiche (34, 35) der Drücker (32, 33) aufnehmen, welche an den Drehbolzen (20) befestigt sind.

9. Zahnpastaspender nach einem der vorstehenden Ansprüche 2 bis 8, **dadurch gekennzeichnet, dass** die Drücker (32, 33) mit den Drehbolzen (20) abnehmbar verbunden sind.

10. Zahnpastaspender nach einem der vorstehenden Ansprüche, **dadurch gekennzeichnet, dass** der Tubenträger (16) einstückig mit dem Gehäuse (10) geformt ist.

11. Zahnpastaspender nach einem der vorstehenden Ansprüche, **dadurch gekennzeichnet, dass** an der Vorderwand (14) des Gehäuses (10) senkrecht unterhalb des Gewindeloches (24) eine Zahnbürstenauflage (46) zur Aufnahme der Zahnbürste (26) angebracht ist.

12. Zahnpastaspender nach Anspruch 11, **dadurch gekennzeichnet, dass** die Zahnbürstenauflage (46) mit Mitteln zum zeitweiligen Anklemmen einer Zahnbürste versehen ist.

13. Zahnpastaspender nach einem der vorstehenden Ansprüche, **dadurch gekennzeichnet, dass** die Zahnbürstenauflage (46A) zum seitlichen Einführen einer Zahnbürste (48) und zum seitlichen Verschieben gegen den Tubenträger (16) parallel zum Gehäuse (10) eingerichtet und mit Mitteln (60, 62, 64, 66) versehen ist, welche die Bewegung der Zahnbürstenauflage (46A) auf die Drücker (32, 33) übertragen, derart, dass die Drücker (32, 33) mittels eines auf die Zahnbürstenauflage (46A) wirkenden Druckes verschwenkbar sind.

14. Zahnpastaspender nach Anspruch 13, **dadurch gekennzeichnet, dass** die obere, gegen den Tubenträger (16) gerichtete Fläche der Zahnbürstenauflage (46A), die parallel zur Unterfläche des Tubenträgers (16) liegt, mit einer länglichen Durchlassöffnung (68) für Zahnpasta versehen ist, die in der Ruhestellung des Zahnpastaspenders ausserhalb des Bereiches der Tubenöffnung liegt, wodurch die Tube (26) verschlossen wird.
